# EUROPÄISCHE PATENTSCHRIFT

(11) **EP 2 925 532 B1**
(45) Veröffentlichungstag und Bekanntmachung des Hinweises auf die Patenterteilung: **05.04.2017**
(21) Anmeldenummer: 13798585.9
(22) Anmeldetag: 29.11.2013
(51) Int. Cl.: B42D 15/00, G07D 7/12, B42D 25/29

(54) **SICHERHEITSELEMENT, HERSTELLUNGSVERFAHREN, MIT DEM SICHERHEITSELEMENT AUSGESTATTETER DATENTRÄGER UND VERFAHREN ZUM ÜBERPRÜFEN DER ECHTHEIT**
SECURITY ELEMENT, ITS METHOD OF PRODUCTION, DATA CARRIER HAVING THE SECURITY ELEMENT AND METHOD OF VERIFYING AUTHENTICITY
ÉLÉMENT DE SÉCURITÉ, PROCÉDÉ DE FABRICATION, SUPPORT DE DONNÉES ÉQUIPÉ DE CET ÉLÉMENT DE SÉCURITÉ ET PROCÉDÉ DE CONTRÔLE D'AUTHENTICITÉ

(30) Priorität: 30.11.2012 DE 102012023446; 16.05.2013 DE 102013008505
(43) Veröffentlichungstag der Anmeldung: 07.10.2015
(73) Patentinhaber: Giesecke & Devrient GmbH, 81677 München (DE)
(72) Erfinder: HABIK, Klaus, 81245 München (DE); OTTO, Daniela, 81669 München (DE); SAFADI, Diana, 81737 München (DE)
(86) Internationale Anmeldenummer: PCT/EP2013/003620
(87) Internationale Veröffentlichungsnummer: WO 2014/082754

(56) Entgegenhaltungen:
- WO-A1-2004/050376
- US-A1- 2011 298 204

## Beschreibung

Die Erfindung betrifft ein Sicherheitselement für Datenträger, insbesondere für Wertdokumente, Ausweisdokumente und dergleichen. Die Erfindung betrifft des Weiteren einen mit dem Sicherheitselement ausgestatteten Datenträger, ein Verfahren zum Überprüfen der Echtheit des Datenträgers und ein Verfahren zum Herstellen des Sicherheitselements.

Zum Schutz gegen Nachahmung, insbesondere mit Farbkopierern oder anderen Reproduktionsverfahren, werden Datenträger, wie etwa Banknoten, Wertpapiere, Kreditkarten, Ausweisdokumente, Pässe, Urkunden und Ähnliches, Labels, Verpackungen oder andere Elemente für die Produktsicherung mit lumineszierenden Sicherheitselementen ausgestattet. Dazu gehören fluoreszierende Fasern oder Planchetten (kleine farbige Scheibchen), die bei der Papierherstellung als Sicherheitsmerkmal unter die Papiermasse gemischt werden. Darüber hinaus werden fluoreszierende Sicherheitsfäden aus Kunststoff, Metall oder anderem Material verwendet, die bei der Papierherstellung ganz oder teilweise in das Papier eingebettet werden. Bekannt ist auch die Verwendung fluoreszierender Aufdrucke, die im Normallicht unsichtbar bzw. farblos sind, aber unter UV-Licht fluoreszieren. Unter Fluoreszenz versteht man allgemein einen flüchtigen Lichtaustritt, der innerhalb von 10⁻⁸ Sekunden endet. Anstelle von fluoreszierenden Druckfarben werden auch phosphoreszierende oder photochrome Druckfarben verwendet. Der Leuchteffekt dauert bei phosphoreszierenden Materialien nach dem Ende der Bestrahlung an, je nach Material von 10⁻⁸ Sekunden bis zu mehreren Sekunden oder Stunden. Photochrome Druckfarbe wechselt ihre Farbe bei Anregung mit UV-Licht. Wird die UV-Lichtquelle entfernt, dauert der Farbwechsel noch einige Zeit an, bevor die Farbe wieder in den Originalzustand zurückwechselt. Ein Sonderfall einer photochromen Druckfarbe ist die irisierende photochrome Druckfarbe. Irisierende oder Perleffekt-Farben enthalten transparente Pigmente, die aus mit dünner Folie bedeckten winzigen Glimmerplättchen bestehen. Sie bewirken eine Interferenz des einstrahlenden Lichts. So entstehen glänzende, perlartig schimmernde Effekte mit einem Farbtonwechsel bei unterschiedlichem Betrachtungs- bzw. Beleuchtungswinkel.

Aus der EP 1567 358 B1 ist ein lumineszierendes Sicherheitselement zur Sicherung von Banknoten bekannt, das zwei oder mehr Bereiche aufweist, von denen jeder Bereich ein Material oder eine Kombination von Materialien enthält, wobei die beiden oder mehrere Bereiche im Wesentlichen die gleiche sichtbare Farbe unter ersten Sichtbedingungen zeigen, die sichtbares Licht umfassen, und verschiedene sichtbare Farben unter zweiten Sichtbedingungen, wobei die zweiten Sichtbedingungen eine Kombination von sichtbarem Licht und UV-Licht umfassen (siehe Anspruch 1 der EP 1567 358 B1). Weiterhin ist aus der EP 1567 358 B1 ein lumineszierendes Sicherheitselement zur Sicherung von Banknoten bekannt, das zwei oder mehr Bereiche aufweist, von denen jeder Bereich ein Material oder eine Kombination von Materialien enthält, wobei die beiden oder mehrere Bereiche verschiedene sichtbare Farben unter ersten Sichtbedingungen zeigen, die sichtbares Licht umfassen, und im Wesentlichen die gleichen sichtbaren Farben unter zweiten Sichtbedingungen, wobei die zweiten Sichtbedingungen eine Kombination von sichtbarem Licht und UV-Licht umfassen (siehe Anspruch 2 der EP 1 567 358 B1). Das patentdokument Us 2011/298204 a1
offenbart ein Sicherheitselement für einen Datenträger, insbesondere ein Wertdokument, umfassend ein Trägersubstrat, dessen Vorderseite erste Motivelemente und zweite Motivelemente aufweist.

Ausgehend von dem obigen Stand der Technik liegt der vorliegenden Erfindung die Aufgabe zugrunde, ein Sicherheitselement der eingangs genannten

Art bereitzustellen, das ein erhöhtes Maß an Fälschungssicherheit bietet und zugleich auf einfache Art und Weise auf seine Echtheit hin überprüft werden kann. Darüber hinaus soll ein Datenträger mit einem solchen Sicherheitselement und ein Verfahren zum Herstellen eines solchen Sicherheitselements bereitgestellt werden.

Diese Aufgabe wird durch das im Hauptanspruch definierte Sicherheitselement gelöst. Ein Verfahren zum Herstellen desselben, ein Datenträger mit einem solchen Sicherheitselement und ein Verfahren zum Überprüfen der Echtheit des Datenträgers sind in den nebengeordneten Ansprüchen definiert. Weiterbildungen der Erfindung sind Gegenstand der Unteransprüche.

### Zusammenfassung der Erfindung

1. (Erster Aspekt) Sicherheitselement für einen Datenträger, insbesondere ein Wertdokument, umfassend ein Trägersubstrat, dessen Vorderseite erste Motivelemente und zweite Motivelemente aufweist, wobei:
   die ersten Motivelemente unter ersten Betrachtungsbedingungen eine dunklere Farbe als die zweiten Motivelemente zeigen, sodass der Betrachter die ersten und zweiten Motivelemente in Form eines als erstes Motiv bezeichneten Hell-Dunkel-Kontrasts wahrnimmt;
   die ersten Motivelemente und die zweiten Motivelemente unter zweiten Betrachtungsbedingungen eine im Wesentlichen einheitliche, sichtbare Farbe zeigen und ein zweites Motiv bilden;
   die ersten Motivelemente unter dritten Betrachtungsbedingungen eine hellere Farbe als die zweiten Motivelemente zeigen, sodass der Betrachter die ersten und zweiten Motivelemente in Form eines als drittes Motiv bezeichneten, verglichen mit dem Hell-Dunkel-Kontrast des ersten Motivs invertierten Hell-Dunkel-Kontrasts wahrnimmt; wobei
   das erste Motiv und das dritte Motiv beim Betrachter bei oszillierendem Wechsel zwischen den ersten und den dritten Betrachtungsbedingungen den Eindruck eines Bewegungsbildes hervorrufen und die ersten, zweiten und dritten Betrachtungsbedingungen wie folgt definiert sind:
      erste Betrachtungsbedingungen: Betrachtung bei Beleuchtung mit sichtbarem Licht;
      zweite Betrachtungsbedingungen: Betrachtung bei Beleuchtung mit einer Kombination von sichtbarem Licht und ultraviolettem Licht zu im Wesentlichen gleichen Teilen;
      dritte Betrachtungsbedingungen: Betrachtung bei Beleuchtung mit ultraviolettem Licht.

   Insbesondere können zusätzlich zu den ersten Motivelementen und zweiten Motivelementen auch Weißbereiche, d.h. unbedruckte oder im Wesentlichen unbedruckte Bereiche, vorhanden sein.
2. (bevorzugt) Sicherheitselement nach Absatz 1, wobei die ersten und zweiten Motivelemente versetzt angeordnet sind.
   Die ersten Motivelemente und die zweiten Motivelemente können darüber hinaus durch Weißbereiche, d.h. unbedruckte oder im Wesentlichen unbedruckte Bereiche, voneinander getrennt sein. Beispielsweise kann eine sich wiederholende Anordnung "Erstes Motivelement - Zweites Motivelement - Weißbereich - Erstes Motivelement - Zweites Motivelement - Weißbereich" vorliegen.
3. (bevorzugt) Sicherheitselement nach Absatz 1 oder 2, wobei:
   die ersten Motivelemente jeweils eine erste Farbschicht in einer ersten sichtbaren Farbe und eine oberhalb der ersten Farbschicht gebildete zweite Farbschicht aufweisen und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine zweite sichtbare Farbe zeigt;
   die zweiten Motivelemente jeweils eine Farbschicht in einer dritten sichtbaren Farbe aufweisen; und
   die beiden Farbschichten der ersten Motivelemente so abgestimmt sind, dass die erste und die zweite sichtbare Farbe unter den zweiten Betrachtungsbedingungen eine Mischfarbe ergeben, die mit der dritten sichtbaren Farbe der zweiten Motivelemente im Wesentlichen identisch ist.
4. (bevorzugt) Sicherheitselement nach Absatz 1 oder 2, wobei:
   die ersten Motivelemente jeweils eine Farbschicht aufweisen und die Farbschicht ein Material in einer ersten sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine zweite sichtbare Farbe zeigt, enthält;
   die zweiten Motivelemente jeweils eine Farbschicht in einer dritten sichtbaren Farbe aufweisen; und
   die beiden Materialien in der Farbschicht der ersten Motivelemente so abgestimmt sind, dass die erste und die zweite sichtbare Farbe unter den zweiten Betrachtungsbedingungen eine Mischfarbe ergeben, die mit der dritten sichtbaren Farbe der zweiten Motivelemente im Wesentlichen identisch ist.

   Die im vorangehenden Absatz erwähnten sichtbaren Farben (d.h. die erste, zweite und dritte sichtbare Farbe) unterscheiden sich insbesondere in ihrem Farbton oder in ihrer Helligkeit.
5. (bevorzugt) Sicherheitselement nach einem der Absätze 1 bis 4, wobei die ersten und zweiten Motivelemente in Form zweier versetzt angeordneter Segment-Gruppen, insbesondere in Form zweier versetzt angeordneter Raster, gebildet sind.
6. (bevorzugt) Sicherheitselement nach Absatz 5, wobei die ersten und zweiten Motivelemente in Form zweier versetzt angeordneter Raster gebildet sind und zumindest eines der beiden Raster sich wiederholende Raster-Bereiche aufweist, wobei innerhalb des sich wiederholenden Raster-Bereichs die Linienstärke der einzelnen Rasterelemente variiert, insbesondere kontinuierlich in einer Richtung zu- oder abnimmt.
7. (bevorzugt) Sicherheitselement nach einem der Absätze 1 bis 6, wobei die ersten und zweiten Motivelemente unabhängig voneinander in Form von ebenen Figuren, insbesondere Vielecken, Kreisen, Kreis-ähnlichen Figuren oder Kreis-Teilen, gebildet sind und die ersten und zweiten Motivelemente alternierend angeordnet sind.
8. (bevorzugt) Sicherheitselement nach Absatz 7, wobei zumindest eine der beiden Arten von alternierend angeordneten, ebenen Figuren sich wiederholende Bereiche aufweist, in denen die Abmessungen der einzelnen ebenen Figuren variieren, insbesondere kontinuierlich in einer Richtung zu- oder abnehmen.
9. (bevorzugt) Sicherheitselement nach einem der Absätze 1 bis 4, wobei die ersten oder die zweiten Motivelemente in Form von in Beabstandung angeordneten, ebenen Figuren, insbesondere Vielecken, Kreisen, Kreis-ähnlichen Figuren oder Kreis-Teilen, gebildet sind und die weiteren Motivelemente einen Hintergrund erzeugen.
10. (bevorzugt) Sicherheitselement nach Absatz 9, wobei die in Beabstandung angeordneten, ebenen Figuren sich wiederholende Bereiche aufweisen, in denen die Abmessungen der einzelnen ebenen Figuren variieren, insbesondere kontinuierlich in einer Richtung zu- oder abnehmen.
11. (bevorzugt) Sicherheitselement nach einem der Absätze 3 bis 10, wobei das lumineszierende Material ein fluoreszierendes Material, insbesondere eine fluoreszierende Tinte oder ein fluoreszierendes Pigment, ist.
12. (Zweiter Aspekt) Datenträger, umfassend ein Sicherheitselement nach einem der Absätze 1 bis 11.
13. (bevorzugt) Datenträger nach Absatz 12, wobei der Datenträger ein Wertdokument, insbesondere eine Banknote, ein Ausweisdokument oder ein Etikett ist.
14. (Dritter Aspekt) Verfahren zum Herstellen eines Sicherheitselement für einen Datenträger, insbesondere ein Wertdokument, umfassend den Schritt des Bereitstellens eines Trägersubstrats und den Schritt des drucktechnischen Erzeugens von ersten und zweiten Motivelementen auf der Vorderseite des Trägersubstrats, insbesondere mittels Offset-, Flexo-, Sieb-, Tief-, Stichtief- oder Inkjetdruck, wobei die ersten und zweiten Motivelemente wie folgt beschaffen sind:
   die ersten Motivelemente zeigen unter ersten Betrachtungsbedingungen eine dunklere Farbe als die zweiten Motivelemente, sodass der Betrachter die ersten und zweiten Motivelemente in Form eines als erstes Motiv bezeichneten Hell-Dunkel-Kontrasts wahrnimmt;
   die ersten Motivelemente und die zweiten Motivelemente zeigen unter zweiten Betrachtungsbedingungen eine im Wesentlichen einheitliche, sichtbare Farbe und bilden ein zweites Motiv;
      die ersten Motivelemente zeigen unter dritten Betrachtungsbedingungen eine hellere Farbe als die zweiten Motivelemente, sodass der Betrachter die ersten und zweiten Motivelemente in Form eines als drittes Motiv bezeichneten, verglichen mit dem Hell-Dunkel-Kontrast des ersten Motivs invertierten Hell-Dunkel-Kontrasts wahrnimmt; wobei
      das erste Motiv und das dritte Motiv beim Betrachter bei oszillierendem Wechsel zwischen den ersten und den dritten Betrachtungsbedingungen den Eindruck eines Bewegungsbildes hervorrufen und die ersten, zweiten und dritten Betrachtungsbedingungen wie folgt definiert sind:
         erste Betrachtungsbedingungen: Betrachtung bei Beleuchtung mit sichtbarem Licht;
         zweite Betrachtungsbedingungen: Betrachtung bei Beleuchtung mit einer Kombination von sichtbarem Licht und ultraviolettem Licht zu im Wesentlichen gleichen Teilen;
         dritte Betrachtungsbedingungen: Betrachtung bei Beleuchtung mit ultraviolettem Licht.
15. (Vierter Aspekt) Verfahren zum Überprüfen der Echtheit eines Datenträgers, insbesondere eines Wertdokuments, nach Absatz 12 oder 13, umfassend den Schritt des visuellen Erfassens des im Anspruch 1 definierten Bewegungsbildes durch Betrachten des Datenträgers bei Tageslicht unter Zuhilfenahme einer UV-Lichtquelle, insbesondere einer UV-Handlampe, wobei der Abstand zwischen Datenträger und UV-Lichtquelle in sich wiederholender Abfolge verkürzt und wieder verlängert wird.

### Ausführliche Beschreibung der Erfindung

Der hierin verwendete Begriff "ultraviolettes Licht" bezeichnet insbesondere Licht mit einer Wellenlänge in einem Bereich von 235 bis 380 nm.

Anstelle des Begriffes "sichtbares Licht" wird nachfolgend auch der Begriff "Tageslicht" verwendet.

Unter dem Begriff "Tageslichtfarbe" ist eine auf Licht in einem Wellenlängenbereich von 380 nm bis 750 nm beruhende Farbe zu verstehen. Nachfolgend werden auch die Synonyme Köperfarbe und Buntfarbe verwendet.

Unter dem Begriff "Motiv" ist insbesondere ein Muster oder ein Bild zu verstehen. Das Motiv kann dem Betrachter darüber hinaus eine Information vermitteln, indem es z.B. ein Zeichen, eine Zeichenfolge oder eine Bildinformation aufweist. In einer Variante ist die Information für den Betrachter im ultravioletten Licht wahrnehmbar und im reinen sichtbaren Licht nicht wahrnehmbar, oder umgekehrt.

Die drei vorstehend erwähnten Motive (d.h. das "erste", "zweite" und "dritte" Motiv) sind für den Betrachter visuell unterscheidbar.

Unter einem Segment kann z.B. eine ebene Figur verstanden werden. Der Begriff "ebene Figur" ist im Stand der Technik bekannt (siehe "Mathematische Formelsammlung", Verlag Konrad Wittwer KG, Stuttgart, 1984, Seiten 12-15). Zu den ebenen Figuren gehören insbesondere die folgenden Elemente: Dreieck, insbesondere rechtwinkliges Dreieck, gleichschenkliges Dreieck und gleichseitiges Dreieck; Viereck, insbesondere Quadrat, Rechteck, Raute, Parallelogramm, Drachenviereck, Trapez, Sehnenviereck und Tangentenviereck; Kreis; Kreis-ähnliche Figuren, wie z.B. eine Ellipse; Kreisteile, insbesondere Kreisausschnitt bzw. Kreissektor (ein Kreisausschnitt kann durch die Parameter r = Radius, b = Bogen und α = Mittelpunktswinkel definiert werden), Kreisring (ein Kreisring kann durch die Parameter r = Radius des inneren Kreises und R = Radius des äußeren Kreises definiert werden) und Kreisring-Ausschnitt (ein Kreisring-Ausschnitt kann durch die Parameter r = Radius des inneren Kreises, R = Radius des äußeren Kreises, B = äußerer Bogen, b = innerer Bogen und α = Mittelpunktswinkel definiert werden).

Der hierin verwendete Begriff "Vieleck" bezeichnet insbesondere ein n-Eck mit n≥3.

Die Erfindung beruht auf dem Gedanken, durch das Zusammenwirken von Leuchtfarben bzw. lumineszierenden Farben, insbesondere Fluoreszenzfarben, und Körperfarben bzw. Buntfarben mittels eines geeigneten Designs einen dynamischen Effekt zu erzielen. Der dynamische Effekt basiert auf einer Hell-Dunkel-Wechselwirkung einer im Motiv enthaltenen Motivelementstruktur und kann insbesondere beim oszillierenden Durchlaufen (d.h. durch ein periodisches "Hin-und-Zurück") des Übergangs von (1) der Beleuchtung des Sicherheitselements mit sichtbarem Licht über (2) eine UV-Licht/Tageslicht-Beleuchtungssituation im ungefähren Verhältnis 1:1 zu (3) einer im Wesentlichen reinen UV-Beleuchtungssituation beobachtet werden. Entscheidend für den dynamischen Effekt ist die periodische Veränderung des Abstandes zwischen der UV-Lichtquelle und dem Sicherheitselement. Das prozentuale Verhältnis Tageslicht/UV-Licht wechselt dabei insbesondere in einem Bereich von 70/30 zu 30/70. Da das menschliche Auge die helleren Bildbestandteile eines Motivs als vordergründig bzw. dominant ansieht, ist der dynamische Bewegungseffekt beim Helligkeitswechsel von nahe beieinander liegenden Motivelementen, z.B. Linien, Punkten oder Kreisen, besonders eindrucksvoll. Der Helligkeitswechsel wird durch die Veränderung des Abstandes zwischen der UV-Lichtquelle und dem Sicherheitselement erzeugt, wobei sich die Beleuchtungsstärke z.B. einer fluoreszierenden Farbe quadratisch im Zuge der Verkürzung des Abstandes vergrößert. Auf diese Weise wird bei einem größeren Abstand die hellere Tageslichtfarbe dominant, bei einem geringeren Abstand die fluoreszierende Farbe, die ansonsten bei Tageslicht dunkler erscheint.

Der dynamische Bewegungseffekt entfaltet sich je nach Wahl und Anordnung der Motivelemente in Form eines durch optische Täuschung hervorgerufenen Dreh- bzw. Rotationseffekts (d.h. die Bewegung eines sich drehenden Rads) oder in Form einer ansonsten bei Hologrammen bekannten "Pumpwirkung" (d.h. die sich periodisch verändernde dreidimensionale Erscheinung eines Motivs) oder dergleichen. Ein Dreh- bzw. Rotationseffekt lässt sich z.B. dadurch bewerkstelligen, dass die ersten und die zweiten Motivelemente in alternierender Weise so zusammengefügt werden, dass sie zusammen ein Muster mit Rotationssymmetrie, insbesondere ein Muster mit Rotationssymmetrie und Spiegelsymmetrie, ergeben (siehe z.B. das Muster in der Fig. 17). Das Zusammenfügen der ersten und zweiten Motivelemente kann dabei lückenlos oder mit Beabstandung erfolgen.

Zur Ausführung der Erfindung eignen sich insbesondere Fluoreszenz-Pigmente und Fluoreszenzfarbstoffe (insbesondere organische Farbmittel), deren optische Wirkung auf ihrer Fähigkeit beruht, UV-Strahlung zu absorbieren und in Form von sichtbarem Licht ohne zeitliche Verzögerung, d.h. mit flüchtigem, innerhalb von 10⁻⁸ Sekunden endenden Lichtaustritt, auszusenden. Phosphoreszierende Materialien werden weniger bevorzugt, können aber unter der Voraussetzung herangezogen werden, dass die Dauer des Nachleuchtvorganges die Erkennbarkeit des dynamischen Bewegungseffekts nicht beeinträchtigt.

Das erfindungsgemäße Sicherheitselement kann insbesondere bei zwei oder mehr Wellenlängen anregbar sein und dann unterschiedliche Fluoreszenzfarbtöne in Abhängigkeit von der Wellenlänge zeigen.

Die Erfindung wird anhand der nachfolgenden Ausführungsvarianten bzw. Beispiele in Verbindung mit den ergänzenden Figuren näher erläutert. Die Beispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich der Verbesserung der Anschaulichkeit.

Im Einzelnen zeigen die Figuren:
- Figuren 1 bis 15:: eine erste Ausführungsvariante der Erfindung;
- Figuren 16 bis 22:: weitere Ausführungsvarianten der Erfindung.

Fig. 10 veranschaulicht den Aufbau eines erfindungsgemäßen Sicherheitselements gemäß einer ersten Ausführungsvariante in einer Querschnittansicht. Ein Trägersubstrat, beispielsweise das Papiersubstrat einer Banknote (in der Figur nicht gezeigt), weist auf seiner Vorderseite erste Motivelemente (Bereiche mit den Bezugsnummern 1 und 3) und zweite Motivelemente (Bereiche mit der Bezugsnummer 2) auf. Die ersten und die zweiten Motivelemente werden jeweils durch drucktechnisch erzeugte Farbschichten gebildet, wobei die ersten Motivelemente jeweils eine untere Farbschicht 1 und eine obere Farbschicht 3 enthalten und die zweiten Motivelemente jeweils nur eine Farbschicht 2 umfassen. Die Farbschichten besitzen die folgenden Eigenschaften:
Farbschicht 1: dunkelblaue Tageslichtfarbe
Farbschicht 2: hellgrüne Tageslichtfarbe
Farbschicht 3: gelbe Fluoreszenzfarbe

Die gelbe Fluoreszenzfarbe der Farbschicht 3 ist bei Betrachtung allein im Tageslicht unsichtbar und erscheint bei Betrachtung im UV-Licht gelb.

Figuren 1 bis 3 zeigen die Struktur der Druckformen zur Herstellung des in Fig. 10 gezeigten Sicherheitselements in Draufsicht. Die in Fig. 1 gezeigte Druckform ist für die Erzeugung der Farbschicht 1 in dunkelblauer Tageslichtfarbe vorgesehen. Fig. 2 zeigt die Druckform für die Erzeugung der Farbschicht 2 in hellgrüner Tageslichtfarbe. Fig. 3 zeigt die Druckform für die Erzeugung der Farbschicht 3 in gelber Fluoreszenzfarbe.

Fig. 4 veranschaulicht den Aufbau des Zusammendrucks, der durch die in den Figuren 1 bis 3 gezeigten Druckformen erhältlich ist. Der Zusammendruck weist eine äußere, rechteckige Umrandung 4 und einen inneren Bereich 5 auf. Die Druckfarbe der rechteckigen Umrandung 4 geht ausschließlich auf die in Fig.1 gezeigte Druckform zurück. Der innere Bereich 5 enthält einen durch die Druckformen der Fig.1 und der Fig. 2 erzeugten Untergrunddruck und mehrere, mittels der Druckform der Fig. 3 überdruckte Bereiche.

Fig. 5 zeigt das Sicherheitselement der Fig. 10 in Draufsicht bei Betrachtung im reinen Tageslicht. Der Betrachter nimmt eine durch vertikale, hellgrüne Streifen 7 und einen dunkelblauen Hintergrund 6 gebildete erste Information wahr.

Fig. 6 zeigt das Sicherheitselement der Fig. 10 in Draufsicht bei Betrachtung im Wesentlichen im reinen UV-Licht. Der Betrachter nimmt eine durch vertikale, gelbe Streifen 10 und einen sehr dunklen Hintergrund 9 gebildete zweite Information wahr.

Fig. 7 zeigt das Sicherheitselement der Fig. 10 in Draufsicht bei Betrachtung unter Tageslicht und UV-Licht in einem Verhältnis von etwa 1:1. Dabei vermischt sich in den Bereichen 11 die gelbe Fluoreszenzfarbe mit der darunter liegenden dunkelblauen Tageslichtfarbe durch additive Farbmischung zu einem Grün, das dem Tageslichtgrün der Bereiche 12 entspricht. Somit entsteht, als dritte Information, eine für das Auge einfarbige Fläche.

Das Zustandekommen der in den Figuren 5, 6 und 7 gezeigten Motive wird anhand der in Figuren 11,12 und 13 gezeigten Querschnittansichten veranschaulicht.

Fig. 11 zeigt das Sicherheitselement der Fig. 5 im reinen Tageslicht. Die Bezugsnummer 8 bezeichnet die mit Fluoreszenzfarbe gebildeten Farbschichten, die unter den vorliegenden Betrachtungsbedingungen unsichtbar sind. Die Bezugsnummern 6 und 7 geben die sichtbaren, mit dunkelblauer bzw. hellgrüner Tageslichtfarbe gebildeten Farbschichten an.

Fig. 12 zeigt das Sicherheitselement der Fig. 6 im reinen UV-Licht. Die Bezugsnummer 10 bezeichnet die unter den vorliegenden Betrachtungsbedingungen sichtbaren, mit gelber Fluoreszenzfarbe gebildeten Farbschichten. Die Bezugsnummer 9 gibt die mit Tageslichtfarbe gebildeten Farbschichten an, die unter den vorliegenden Betrachtungsbedingungen unsichtbar sind.

Fig. 13 zeigt das Sicherheitselement der Fig. 7 bei Betrachtung unter Tageslicht/UV-Licht im Verhältnis von etwa 1:1. Die Bezugsnummer 11 bezeichnet das für den Betrachter durch additive Farbmischung der gelben Fluoreszenzfarbe und der dunkelblauen Tageslichtfarbe zu erkennende Grün. Die Bezugsnummer 12 gibt das für den Betrachter sichtbare, durch Tageslichtfarbe gebildete Grün an.

Das dynamische Lichtwechselspiel im Zuge der periodischen Bewegung der UV-Lichtquelle wird anhand der Figuren 8, 9,14 und 15 veranschaulicht. Im Zuge der Verringerung des Abstandes zwischen UV-Lichtquelle und Objekt erhöht sich die Helligkeit der Fluoreszenzfarbe, umgekehrt verringert sich diese bei Erhöhung des Abstandes. Verglichen mit der Fluoreszenzfarbe verändert sich die Helligkeit der Tageslichtfarben gegenläufig durch das Verringern des Tageslicht-Anteils beim Eintauchen des Objekts in eine UV-Kammer oder durch Verschatten mittels einer oberhalb des Objekts gleitenden UV-Handlampe. Mit anderen Worten: bei Verringerung des Abstandes zur UV-Lampe wird die Fluoreszenzfarbe heller als die Tageslichtfarbe, bei Erhöhung des Abstandes wird die Tageslichtfarbe wiederum heller als die Fluoreszenzfarbe.

Figuren 8 (Draufsicht) und 14 (Querschnittansicht) zeigen das Sicherheitselement der Fig. 10 bei Betrachtung unter Tageslicht/UV-Licht im Verhältnis von etwa 1:2. Die Bereiche mit der Bezugsnummer 13 werden vom Betrachter mit hellgrüner Farbe wahrgenommen, die Bereiche mit der Bezugsnummer 14 hingegen mit dunkelgrüner Farbe.

Figuren 9 (Draufsicht) und 15 (Querschnittansicht) zeigen das Sicherheitselement der Fig. 10 bei Betrachtung unter Tageslicht/UV-Licht im Verhältnis von etwa 2:1. Die Bereiche mit der Bezugsnummer 13 werden vom Betrachter mit dunkelgrüner Farbe wahrgenommen, die Bereiche mit der Bezugsnummer 14 hingegen mit hellgrüner Farbe.

Figuren 16 bis 22 zeigen weitere Designumsetzungen des in Fig. 10 gezeigten Sicherheitselements.

Fig. 16 zeigt eine Anordnung der ersten und zweiten Motivelemente in Form zweier versetzter Raster (die in der Figur durch schwarze und weiße Linien dargestellt sind), wobei die Rasterelemente die Form von konzentrischen, sternförmigen Gebilden aufweisen.

Fig. 17 zeigt eine alternierende, kreisförmige Anordnung von ersten und zweiten Motivelementen, die jeweils die ungefähre Form eines gleichschenkligen Dreiecks aufweisen.

In einer Variante zu der in Fig. 17 gezeigten Ausführungsform werden die Zwischenlinien bzw. Schenkel der gleichschenkligen Dreiecke durch alternierende erste und zweite Motivelemente gebildet. Eine Variation der Linienstärke kann den dynamischen Bewegungseffekt zusätzlich intensivieren.

Fig. 18 zeigt das Gebilde eines Schneckenhauses, in dem die kreisförmig angeordneten weißen Flächenelemente die zweiten Motivelemente repräsentieren und die schwarzen Zwischenlinien zwischen den kreisförmig angeordneten weißen Flächenelementen die ersten, fluoreszierenden Motivelemente repräsentieren.

Die Beispiele gemäß Figuren 17 und 18 zeigen im Zuge der Bewegung der UV-Lichtquelle einen eindrucksvollen Rotationseffekt.

In den Beispielen gemäß Figuren 19 und 20 sind die ersten und zweiten Motivelemente in Form zweier versetzt angeordneter Raster gebildet, wobei eines der beiden Raster sich periodisch wiederholende Raster-Bereiche aufweist. Innerhalb des sich wiederholenden Raster-Bereichs variiert die Linienstärke der einzelnen Rasterelemente, d.h. sie nimmt kontinuierlich in einer Richtung zu oder ab. In den Figuren 19 und 20 ist lediglich eine Wiederholungseinheit des sich periodisch wiederholenden Raster-Bereichs (schwarze Linien mit hoher Strichstärke) gezeigt.

In dem in Fig. 19 gezeigten Beispiel nimmt innerhalb des sich periodisch wiederholenden Raster-Bereiches die Linienstärke in einer Richtung zu; der Abstand zwischen den Linien nimmt in die gleiche Richtung ab.

In dem in Fig. 20 gezeigten Beispiel nehmen innerhalb des sich periodisch wiederholenden Raster-Bereiches sowohl die Linienstärke, als auch der Abstand zwischen den Linien in die gleiche Richtung ab.

Fig. 21 und Fig. 22 zeigen jeweils eine alternierende, kreisförmige Anordnung von ersten Motivelementen 15 und zweiten Motivelementen 16, wobei die Anordnung zusätzlich Weißbereiche 17, im vorliegenden Fall unbedruckte Bereiche, aufweist.

In der in Fig. 10 gezeigten Ausführungsvariante werden die ersten Motivelemente jeweils von einer eine Tageslichtfarbe enthaltenden, unteren Farbschicht und einer eine Fluoreszenzfarbe enthaltenden oberen Farbschicht gebildet. Der Aufbau in Form einer Doppelschicht ist allerdings nicht zwingend. Gemäß einer weiteren Variante können die Tageslichtfarbe und die Fluoreszenzfarbe auch in einer einzelnen Farbschicht enthalten sein.

Des Weiteren kann das erfindungsgemäße Sicherheitselement außer den ersten und zweiten Motivelementen auch weitere Arten von Motivelementen enthalten. Eine denkbare Designumsetzung ist beispielsweise ein Sicherheitselement mit zusätzlichen dritten Motivelementen, ähnlich den in Fig. 10 gezeigten ersten Motivelementen, aber mit einer anderen fluoreszierenden oder phosphoreszierenden Farbe.

## Patentansprüche

1. Sicherheitselement für einen Datenträger, insbesondere ein Wertdokument, umfassend ein Trägersubstrat, dessen Vorderseite erste Motivelemente und zweite Motivelemente aufweist, wobei:
die ersten Motivelemente (15) unter ersten Betrachtungsbedingungen eine dunklere Farbe als die zweiten Motivelemente (16) zeigen sodass der Betrachter die ersten und zweiten Motivelemente in Form eines als erstes Motiv bezeichneten Hell-Dunkel-Kontrasts wahrnimmt;
die ersten Motivelemente und die zweiten Motivelemente unter zweiten Betrachtungsbedingungen eine im Wesentlichen einheitliche, sichtbare Farbe zeigen und ein zweites Motiv bilden;
die ersten Motivelemente unter dritten Betrachtungsbedingungen eine hellere Farbe als die zweiten Motivelemente zeigen, sodass der Betrachter die ersten und zweiten Motivelemente in Form eines als drittes Motiv bezeichneten, verglichen mit dem Hell-Dunkel-Kontrast des ersten Motivs invertierten Hell-Dunkel-Kontrasts wahrnimmt; wobei
das erste Motiv und das dritte Motiv beim Betrachter bei oszillierendem Wechsel zwischen den ersten und den dritten Betrachtungsbedingungen den Eindruck eines Bewegungsbildes hervorrufen und die ersten, zweiten und dritten Betrachtungsbedingungen wie folgt definiert sind:
erste Betrachtungsbedingungen: Betrachtung bei Beleuchtung mit sichtbarem Licht;
zweite Betrachtungsbedingungen: Betrachtung bei Beleuchtung mit einer Kombination von sichtbarem Licht und ultraviolettem Licht zu im Wesentlichen gleichen Teilen;
dritte Betrachtungsbedingungen: Betrachtung bei Beleuchtung mit ultraviolettem Licht.

2. Sicherheitselement nach Anspruch 1, wobei die ersten und zweiten Motivelemente versetzt angeordnet sind.

3. Sicherheitselement nach Anspruch 1 oder 2, wobei:
die ersten Motivelemente jeweils eine erste Farbschicht in einer ersten sichtbaren Farbe und eine oberhalb der ersten Farbschicht gebildete zweite Farbschicht aufweisen und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine zweite sichtbare Farbe zeigt;
die zweiten Motivelemente jeweils eine Farbschicht in einer dritten sichtbaren Farbe aufweisen; und
die beiden Farbschichten der ersten Motivelemente so abgestimmt sind, dass die erste und die zweite sichtbare Farbe unter den zweiten Betrachtungsbedingungen eine Mischfarbe ergeben, die mit der dritten sichtbaren Farbe der zweiten Motivelemente im Wesentlichen identisch ist.

4. Sicherheitselement nach Anspruch 1 oder 2, wobei:
die ersten Motivelemente jeweils eine Farbschicht aufweisen und die Farbschicht ein Material in einer ersten sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine zweite sichtbare Farbe zeigt, enthält;
die zweiten Motivelemente jeweils eine Farbschicht in einer dritten sichtbaren Farbe aufweisen; und
die beiden Materialien in der Farbschicht der ersten Motivelemente so abgestimmt sind, dass die erste und die zweite sichtbare Farbe unter den zweiten Betrachtungsbedingungen eine Mischfarbe ergeben, die mit der dritten sichtbaren Farbe der zweiten Motivelemente im Wesentlichen identisch ist.

5. Sicherheitselement nach einem der Ansprüche 1 bis 4, wobei die ersten und zweiten Motivelemente in Form zweier versetzt angeordneter Segment-Gruppen, insbesondere in Form zweier versetzt angeordneter Raster, gebildet sind.

6. Sicherheitselement nach Anspruch 5, wobei die ersten und zweiten Motivelemente in Form zweier versetzt angeordneter Raster gebildet sind und zumindest eines der beiden Raster sich wiederholende Raster-Bereiche aufweist, wobei innerhalb des sich wiederholenden Raster-Bereichs die Linienstärke der einzelnen Rasterelemente variiert, insbesondere kontinuierlich in einer Richtung zu- oder abnimmt.

7. Sicherheitselement nach einem der Ansprüche 1 bis 6, wobei die ersten und zweiten Motivelemente unabhängig voneinander in Form von ebenen Figuren, insbesondere Vielecken, Kreisen, Kreis-ähnlichen Figuren oder Kreis-Teilen, gebildet sind und die ersten und zweiten Motivelemente alternierend angeordnet sind.

8. Sicherheitselement nach Anspruch 7, wobei zumindest eine der beiden Arten von alternierend angeordneten, ebenen Figuren sich wiederholende Bereiche aufweist, in denen die Abmessungen der einzelnen ebenen Figuren variieren, insbesondere kontinuierlich in einer Richtung zu- oder abnehmen.

9. Sicherheitselement nach einem der Ansprüche 1 bis 4, wobei die ersten oder die zweiten Motivelemente in Form von in Beabstandung angeordnetten, ebenen Figuren, insbesondere Vielecken, Kreisen, Kreis-ähnlichen Figuren oder Kreis-Teilen, gebildet sind und die weiteren Motivelemente einen Hintergrund erzeugen.

10. Sicherheitselement nach Anspruch 9, wobei die in Beabstandung angeordneten, ebenen Figuren sich wiederholende Bereiche aufweisen, in denen die Abmessungen der einzelnen ebenen Figuren variieren, insbesondere kontinuierlich in einer Richtung zu- oder abnehmen.

11. Sicherheitselement nach einem der Ansprüche 3 bis 10, wobei das lumineszierende Material ein fluoreszierendes Material, insbesondere eine fluoreszierende Tinte oder ein fluoreszierendes Pigment, ist.

12. Datenträger, umfassend ein Sicherheitselement nach einem der Ansprüche 1 bis 11.

13. Datenträger nach Anspruch 12, wobei der Datenträger ein Wertdokument, insbesondere eine Banknote, ein Ausweisdokument oder ein Etikett ist.

14. Verfahren zum Herstellen eines Sicherheitselement für einen Datenträger, insbesondere ein Wertdokument, umfassend den Schritt des Bereitstellens eines Trägersubstrats und den Schritt des drucktechnischen Erzeugens von ersten und zweiten Motivelementen auf der Vorderseite des Trägersubstrats, insbesondere mittels Offset-, Flexo-, Sieb-, Tief-, Stichtief-, oder Inkjetdruck, wobei die ersten und zweiten Motivelemente wie folgt beschaffen sind:
die ersten Motivelemente (15) zeigen unter ersten Betrachtungsbedingungen eine dunklere Farbe als die zweiten Motivelemente (16), sodass der Betrachter die ersten und zweiten Motivelemente in Form eines als erstes Motiv bezeichneten Hell-Dunkel-Kontrasts wahrnimmt;
die ersten Motivelemente und die zweiten Motivelemente zeigen unter zweiten Betrachtungsbedingungen eine im Wesentlichen einheitliche, sichtbare Farbe und bilden ein zweites Motiv;
die ersten Motivelemente zeigen unter dritten Betrachtungsbedingungen eine hellere Farbe als die zweiten Motivelemente, sodass der Betrachter die ersten und zweiten Motivelemente in Form eines als drittes Motiv bezeichneten, verglichen mit dem Hell-Dunkel-Kontrast des ersten Motivs invertierten Hell-Dunkel-Kontrasts wahrnimmt; wobei
das erste Motiv und das dritte Motiv beim Betrachter bei oszillierendem Wechsel zwischen den ersten und den dritten Betrachtungsbedingungen den Eindruck eines Bewegungsbildes hervorrufen und die ersten, zweiten und dritten Betrachtungsbedingungen wie folgt definiert sind:
erste Betrachtungsbedingungen: Betrachtung bei Beleuchtung mit sichtbarem Licht;
zweite Betrachtungsbedingungen: Betrachtung bei Beleuchtung mit einer Kombination von sichtbarem Licht und ultraviolettem Licht zu im Wesentlichen gleichen Teilen;
dritte Betrachtungsbedingungen: Betrachtung bei Beleuchtung mit ultraviolettem Licht.

15. Verfahren zum Überprüfen der Echtheit eines Datenträgers, insbesondere eines Wertdokuments, nach Anspruch 12 oder 13, umfassend den Schritt des visuellen Erfassens des im Anspruch 1 definierten Bewegungsbildes durch Betrachten des Datenträgers bei Tageslicht unter Zuhilfenahme einer UV-Lichtquelle, insbesondere einer UV-Handlampe, wobei der Abstand zwischen Datenträger und UV-Lichtquelle in sich wiederholender Abfolge verkürzt und wieder verlängert wird.

## Claims

1. A security element for a data carrier, in particular a value document, comprising a carrier substrate whose front side has first motif elements and second motif elements, wherein:
the first motif elements (15) show a darker color than the second motif elements (16) under first viewing conditions, so that the viewer perceives the first and second motif elements in the form of a light/dark contrast designated a first motif;
the first motif elements and the second motif elements show a substantially uniform, visible color and form a second motif under second viewing: conditions;
the first motif elements show a lighter color than the second motif elements under third viewing conditions, so that the viewer perceives the first and second motif elements in the form of a light/dark contrast that is inverted compared to the light/dark contrast of the first motif and designated a third motif; wherein
the first motif and the third motif create for the viewer the impression of a motion image upon an oscillating change between the first and the third viewing conditions, and the first, second and third viewing conditions are defined as follows:
first viewing conditions: viewing upon illumination with visible light;
second viewing conditions: viewing upon illumination with a combination of visible light and ultraviolet light in substantially equal parts;
third viewing conditions: viewing upon illumination with ultraviolet light.

2. The security element according to claim 1, wherein the first and second motif elements are disposed offset.

3. The security element according to claim 1 or 2, wherein:
the first motif elements respectively have a first color layer in a first visible color and a second color layer formed above the first color layer, and the second color layer contains a material luminescing under UV irradiation which is invisible upon illumination with visible light and shows a second visible color upon illumination with ultraviolet light;
the second motif elements respectively have a color layer in a third visible color; and
the two color layers of the first motif elements are so coordinated that the first and the second visible color yield under the second viewing conditions a mixed color which is substantially identical with the third visible color of the second motif elements.

4. The security element according to claim 1 or 2, wherein:
the first motif elements respectively have a color layer and the color layer contains a material in a first visible color and a further material luminescing under UV irradiation which is invisible upon illumination with visible light and shows a second visible color upon illumination with ultraviolet light;
the second motif elements respectively have a color layer in a third visible color; and
the two materials in the color layer of the first motif elements are so coordinated that the first and the second visible color yield under the second viewing conditions a mixed color which is substantially identical with the third visible color of the second motif elements.

5. The security element according to any of claims 1 to 4, wherein the first and second motif elements are configured in the form of two segment groups disposed offset, in particular in the form of two grids disposed offset.

6. The security element according to claim 5, wherein the first and second motif elements are configured in the form of two grids disposed offset and at least one of the two grids has recurrent grid regions, wherein the line thickness of the individual grid elements varies, in particular increases or decreases continuously in one direction, within the recurrent grid region.

7. The security element according to any of claims 1 to 6, wherein the first and second motif elements are configured independently of each other in the form of plane figures, in particular polygons, circles, cycloid figures or parts of a circle, and the first and second motif elements are disposed alternatingly.

8. The security element according to claim 7, wherein at least one of the two types of alternatingly disposed, plane figures has recurrent regions in which the dimensions of the individual plane figures vary, in particular increase or decrease continuously in one direction.

9. The security element according to any of claims 1 to 4, wherein the first or the second motif elements are configured in the form of plane figures disposed in spaced relationship, in particular polygons, circles, cycloid figures or parts of a circle, and the further motif elements produce a background.

10. The security element according to claim 9, wherein the plane figures disposed in spaced relationship have recurrent regions in which the dimensions of the individual plane figures vary, in particular increase or decrease continuously in one direction.

11. The security element according to any of claims 3 to 10, wherein the luminescent material is a fluorescent material, in particular a fluorescent ink or a fluorescent pigment.

12. A data carrier, comprising a security element according to any of claims 1 to 11.

13. The data carrier according to claim 12, wherein the data carrier is a value document, in particular a bank note, an identity document or a label.

14. A method for manufacturing a security element for a data carrier, in particular a value document, comprising the step of supplying a carrier substrate and the step of producing first and second motif elements on the front side of the carrier substrate by printing technology, in particular by means of offset printing, flexographic printing, screen printing, gravure printing, intaglio printing or ink-jet printing, wherein the first and second motif elements are constituted as follows:
the first motif elements (15) show a darker color than the second motif elements (16) under first viewing conditions, so that the viewer perceives the first and second motif elements in the form of a light/dark contrast designated a first motif;
the first motif elements and the second motif elements show a substantially uniform, visible color and form a second motif under second viewing conditions;
the first motif elements show a lighter color than the second motif elements under third viewing conditions, so that the viewer perceives the first and second motif elements in the form of a light/dark contrast that is inverted compared to the light/dark contrast of the first motif and designated a third motif; wherein
the first motif and the third motif create for the viewer the impression of a motion image upon an oscillating change between the first and the third viewing conditions, and the first, second and third viewing conditions are defined as follows:
first viewing conditions: viewing upon illumination with visible light;
second viewing conditions: viewing upon illumination with a combination of visible light and ultraviolet light in substantially equal parts;
third viewing conditions: viewing upon illumination with ultraviolet light.

15. A method for checking the authenticity of a data carrier, in particular a value document, according to claim 12 or 13, comprising the step of visually detecting the motion image defined in claim 1, by viewing the data carrier in daylight with the aid of a UV light source, in particular a UV hand lamp, with the distance between data carrier and UV light source being shortened and lengthened again in recurrent succession.

## Revendications

1. Élément de sécurité destiné à un support de données, en particulier à un document, de valeur, comprenant un substrat porteur dont la face avant comporte de premiers éléments de motif et de deuxièmes éléments de motif, cependant que :
les premiers éléments de motif (15) présentent, sous de premières conditions d'observation, une couleur plus foncée que les deuxièmes éléments de motif (16), de telle sorte que l'observateur perçoit les premiers et deuxièmes éléments de motif comme un contraste clair-foncé dit premier motif
les premiers éléments de motif et les deuxièmes éléments de motif présentent, sous de deuxièmes conditions d'observation, une couleur visible essentiellement uniforme et constituent un deuxième motif ;
les premiers éléments de motif présentent, sous de troisièmes conditions d'observation, une couleur plus claire que les deuxièmes éléments de motif, de telle sorte que l'observateur perçoit les premiers et deuxièmes éléments de motif comme un contraste clair-foncé dit troisième motif, inversé par rapport au contraste clair-foncé du premier motif, cependant que :
le premier motif et le troisième motif offrent à l'observateur, lors d'un passage oscillant entre les premières et les troisièmes conditions d'observation, l'apparence d'une image animée, et que les premières, deuxièmes et troisièmes conditions d'observation sont définies comme suit :
premières conditions d'observation : observation sous éclairage par lumière visible ;
deuxièmes conditions d'observation : observation sous éclairage par une combinaison de lumière visible et de lumière ultraviolette à parts essentiellement égales ;
troisièmes conditions d'observation : observation sous éclairage par lumière ultraviolette.

2. Élément de sécurité selon la revendication 1, les premiers et deuxièmes éléments de motif étant agencés de façon décalée.

3. Élément de sécurité selon la revendication 1 ou 2, cependant que :
les premiers éléments de motif comportent respectivement une première couche d'encre d'une première couleur visible et une deuxième couche d'encre constituée au-dessus de la première couche d'encre, et que la deuxième couche d'encre contient un matériau qui est luminescent sous rayonnement UV et qui, sous éclairage par lumière visible, est invisible et qui, sous éclairage par lumière ultraviolette, présente une deuxième couleur visible;
les deuxièmes éléments de motif comportent respectivement une couche d'encre d'une troisième couleur visible ; et
les deux couches d'encre des premiers éléments de motif sont accordées de telle façon que la première et la deuxième couleur visible, sous les deuxièmes conditions d'observation, engendrent une couleur mitigée essentiellement identique à la troisième couleur visible des deuxièmes éléments de motif.

4. Élément de sécurité selon la revendication 1 ou 2, cependant que :
les premiers éléments de motif comportent respectivement une couche d'encre et que la couche d'encre contient un matériau d'une première couleur visible et un autre matériau qui est luminescent sous rayonnement UV et qui, sous éclairage par lumière visible, est invisible et qui, sous éclairage par lumière ultraviolette, présente une deuxième couleur visible ;
les deuxièmes éléments de motif comportent respectivement une couche d'encre d'une troisième couleur visible ; et
les deux matériaux situés dans la couche d'encre des premiers éléments de motif sont accordés de telle façon que la première et la deuxième couleur visible, sous les deuxièmes conditions d'observation, engendrent une couleur mitigée essentiellement identique à la troisième couleur visible des deuxièmes éléments de motif.

5. Élément de sécurité selon une des revendications de 1 à 4, les premiers et deuxièmes éléments de motif étant constitués sous forme de deux groupes de segments agencés de façon décalée, en particulier sous forme de deux trames agencées de façon décalée.

6. Élément de sécurité selon la revendication 5, cependant que les premiers et deuxièmes éléments de motif sont constitués sous forme de deux trames agencées de façon décalée, et qu'au moins une des deux trames comporte des zones de trame répétitives, cependant que, à l'intérieur de la trame comportant des zones de trame répétitives, l'épaisseur de ligne des différents éléments de trame varie, en particulier s'accroît ou s'amoindrit de manière continue dans une direction.

7. Élément de sécurité selon une des revendications de 1 à 6, les premiers et deuxièmes éléments de motif étant, indépendamment les uns des autres, constitués sous forme de figures planes, en particulier sous forme de polygones, de cercles, de figurent s'apparentant à des cercles ou de parties de cercles, et les premiers et deuxièmes éléments de motif étant agencés en alternance.

8. Élément de sécurité selon la revendication 7, au moins une des deux sortes de figures planes agencées en alternance comportant des zones répétitives dans lesquelles les dimensions des différentes figures planes varient, en particulier s'accroissent ou s'amoindrissent de manière continue dans une direction.

9. Élément de sécurité selon une des revendications de 1 à 4, les premiers ou les deuxièmes éléments de motif étant constitués sous forme de figures planes agencées de manière espacée, en particulier sous forme de polygones, de cercles, de figurent s'apparentant à des cercles ou de parties de cercles, et les autres éléments de motif générant un fond.

10. Élément de sécurité selon la revendications 9, les figures planes agencées de manière espacée comportant des zones répétitives dans lesquelles les dimensions des différentes figures planes varient, en particulier s'accroissent ou s'amoindrissent de manière continue dans une direction.

11. Élément de sécurité selon une des revendications de 3 à 10, le matériau luminescent étant un matériau fluorescent, en particulier une encre fluorescente ou un pigment fluorescent.

12. Support de données comprenant un élément de sécurité selon une des revendications de 1 à 11.

13. Support de données selon la revendication 12, le support de données étant un document de valeur, en particulier un billet de banque, un document d'identification ou une étiquette.

14. Procédé de fabrication d'un élément de sécurité destiné à un support de données, en particulier à un document de valeur, comprenant l'étape de la mise à disposition d'un substrat porteur et l'étape de la génération par impression de premiers et deuxièmes éléments de motif sur la face avant du substrat porteur, en particulier par impression offset, flexographie, sérigraphie, impression en creux, impression en creux par gravure ou impression par jet d'encre, les premiers et deuxièmes éléments de motif étant de nature suivante :
les premiers éléments de motif (15) présentent, sous de premières conditions d'observation, une couleur plus foncée que les deuxièmes éléments de motif (16), de telle sorte que l'observateur perçoit les premiers et deuxièmes éléments de motif comme un contraste clair-foncé dit premier motif ;
les premiers éléments de motif et les deuxièmes éléments de motif présentent, sous de deuxièmes conditions d'observation, une couleur visible essentiellement uniforme et constituent un deuxième motif ;
les premiers éléments de motif présentent, sous de troisièmes conditions d'observation, une couleur plus claire que les deuxièmes éléments de motif, de telle sorte que l'observateur perçoit les premiers et deuxièmes éléments de motif comme un contraste clair-foncé dit troisième motif, inversé par rapport au contraste clair-foncé du premier motif, cependant que :
le premier motif et le troisième motif offrent à l'observateur, lors d'un passage oscillant entre les premières et les troisièmes conditions d'observation, l'apparence d'une image animée, et les premières, deuxièmes et troisièmes conditions d'observation sont définies comme suit :
premières conditions d'observation : observation sous éclairage par lumière visible ;
deuxièmes conditions d'observation : observation sous éclairage par une combinaison de lumière visible et de lumière ultraviolette à parts essentiellement égales ;
troisièmes conditions d'observation : observation sous éclairage par lumière ultraviolette.

15. Procédé de vérification de l'authenticité d'un support de données, en particulier d'un document de valeur, selon la revendication 12 ou 13, comprenant l'étape de la saisie visuelle de l'image animée définie à la revendication 1 par observation du support de données à la lumière du jour avec le concours d'une source de lumière UV, en particulier d'une baladeuse UV, la distance entre le support de données et la source de lumière UV étant, en une suite répétitive, réduite puis à nouveau allongée.
